# EUROPÄISCHE PATENTSCHRIFT

(11) **EP 1 155 734 B1**
(45) Veröffentlichungstag und Bekanntmachung des Hinweises auf die Patenterteilung: **05.03.2003**
(21) Anmeldenummer: 01110284.5
(22) Anmeldetag: 26.04.2001
(51) Int. Cl.: B01F 7/16, B01F 7/18, B01F 15/00

(54) **Vertikalmischer**
Vertical mixer
Malaxeur vertical

(30) Priorität: 16.05.2000 DE 10023698
(43) Veröffentlichungstag der Anmeldung: 21.11.2001
(73) Patentinhaber: LIPP Mischtechnik GmbH, 68309 Mannheim (DE)
(72) Erfinder: Lipp, Eberhard, Dipl.-Ing. (FH), 67122 Altripp (DE)
(74) Vertreter: Petersen, Frank, Dipl.-Ing.

(56) Entgegenhaltungen:
- EP-A- 0 063 171
- DE-B- 1 082 576
- DE-U- 9 208 095
- US-A- 4 552 461
- US-A- 5 625 008

## Beschreibung

Die Erfindung betrifft eine Misch- und Auflösemaschine mit einer um eine vertikale Drehachse umlaufenden, nach oben fördernden Mischwendel.

Eine Mischmaschine mit einer Mischwendel ist beispielsweise aus der EP-A-0 063 171 bekannt.

Eine Maschine mit zwei ineinandergreifenden Schraubenbändern ist beispielsweise bekannt aus der DE-23 34 789 A1 oder der DE-26 38 112 A1. Bei diesen vorbekannten Misch- und Auflösemaschinen sind zwei mit einander kämmende Wendeln vorgesehen, die an seitlich zueinander beabstandeten Drehachsen befestigt sind. Für diese Drehachsen müssen je nach Konstruktion zwischen zwei und vier Drehdurchführungen durch den Deckel oder den Boden des Behälters vorgesehen werden, in dem die Wendeln vorgesehen sind. Dieser Behälter hat außerdem noch eine aufwendige Doppelkonstruktion mit einem im wesentlichen 8-förmigen Querschnitt. Diese Bauform ermöglicht zwar ein intensives Mischen, indem relativ kleine Mischgutportionen mal von der einen mal von der anderen Wendel umgeschaufelt werden, sie ist aber vom Aufbau her recht kompliziert.

Aufgabe der vorliegenden Erfindung ist es daher, eine entsprechende Misch- und Auflösemaschine anzugeben, bei der eine einfachere Konstruktion möglich ist, bei der insbesondere die Behälterkonstruktion weniger kompliziert ist und mit der aber trotzdem noch eine ausreichende Mischqualität erreicht wird.

Diese Aufgabe wird erfindungsgemäß dadurch gelöst, dass der genannten ersten Mischwendel in axialer Richtung eine zweite Mischwendel nachgeordnet ist, wobei sich zwischen den Mischwendeln in axialer Richtung eine Übergangszone erstreckt.

Die Erfindung hat den Vorteil, dass nur eine Drehachse vorhanden sein muss. Diese kann entsprechend einfach mit nur einer oder maximal zwei Drehdurchführungen am vorgesehenen Behälter gelagert sein. Außerdem hat die Erfindung den Vorteil, dass obwohl nur eine Drehachse bei ihr vorhanden ist, eine ausreichende Durchmischung erreicht wird. Insbesondere ist dies möglich in einem einfachen Behälter in Form eines unkompliziert herstellbaren Zylinders.

Bei den bisher bekannten Mischmaschinen mit nur einer Drehachse ist üblicherweise auch nur eine Mischwendel vorhanden, die durchgängig ist. Dies führt dazu, dass das Mischgut im bezogen auf die Drehachse radial außen liegenden Bereich der Mischwendel kontinuierlich nach oben gefördert wird und dann - üblicherweise im Bereich der zentrisch angeordneten Drehachse - aufgrund der Schwerkraft wieder nach unten sinkt. Dies führt letztendlich nicht zu einer schnellen und intensiven Vermischung.

Bei der jetzt erfindungsgemäß vorgeschlagenen Ausführungsform mit zwei in axialer Richtung hintereinandergeschalteten Mischwendeln, die durch eine Übergangszohe getrennt werden, erreicht man dementgegen, dass Zonen mit unterschiedlichen axialen Fördermengen hintereinander geschaltet sind, was die intensive Durchmischung fördert. Dies ist insbesondere dann der Fall, wenn die Übergangszone mischwendelfrei ist und das Mischgut somit am Beginn der Übergangszone abgebremst und am Ende der Übergangszone durch die nachgeschaltete zweite Mischwendel wieder beschleunigt wird. Die dadurch im Mischgut wirkenden Scherkräfte führen zu einer überraschend intensiven Vermischung.

Es sei hier noch erwähnt, dass bei größeren Anlagen auch mehrere axial hintereinandergeschaltete Mischwendeln vorhanden sein können jeweils durch Übergangszonen getrennt. Der Einfachheit halber wird hierauf im folgenden nicht mehr separat eingegangen.

Grundsätzlich können die beiden einander axial nachgeschalteten Mischwendeln, die grundsätzlich beide in die gleiche axiale Richtung nach oben fördern auch unterschiedliche axiale Fördermengen aufweisen, wodurch in Axialrichtung ein zusätzliches, die Durchmischung verstärkendes Schergefälle auftritt.

Diese unterschiedliche axiale Fördermenge kann entweder erreicht werden, indem die beiden Mischwendeln unterschiedliche Steigungswinkel aufweisen oder aber indem die beiden Mischwendeln unterschiedliche Wendelblattbreiten haben.

Es ist auch möglich, ein- oder mehrgängige Wendeln einander nachzuschalten.

Als eine weitere Möglichkeit, die Schwerwirkung im Bereich der Übergangszone zu verstärken, um so die Mischwirkung zu erhöhen, kann vorgesehen werden, dass die beiden einander nachgeschalteten Mischwendeln unterschiedliche Drehgeschwindigkeiten aufweisen oder aber auch unterschiedliche Drehrichtungen.

Um die Wirksamkeit der Vermischung mit den Wendeln zu verstärken, hat es sich insbesondere als günstig erwiesen, wenn wenigstens eine der vorgesehenen Wendeln in Umfangsrichtung unterbrochen ist und sich aus in Umfangsrichtung einander nachgeschalteten Mischschaufeln zusammensetzt. Durch eine derartige Unterbrechung der Mischwendel wird das Mischgut besonders intensiv durchmischt, da es in besonders kleinen Volumen durch die Schaufeln bewegt wird und wieder zur Ruhe kommt. Außerdem kann jede Mischschaufel mit einem unterschiedlichen Förderwinkel sowohl in Axial- als auch in Radialrichtung ausgestattet sein, wodurch eine weiter verbesserte Mischwirkung zu erzielen ist.

Eine weitere Verbesserung der Durchmischung ist zu erreichen, wenn wenigstens einzelne Mischschaufeln an ihren in Drehrichtung nachlaufenden Enden eine nach oben abgewinkelte Anhebekante aufweisen, durch die einer durch die Mischschaufeln angehobenen Mischgutportion noch ein kurzer nach oben gerichteter Impuls erteilt wird, bevor diese Mischgutportion aufgrund der Schwerkraft wieder anfängt abzusinken, wobei sie dann von einer nachlaufenden Mischschaufel wieder aufgenommen und entsprechend weiter durchmischt wird.

Bei einer speziellen Ausführungsform einer derartigen aus Mischschaufeln zusammengesetzten Mischwendel sind jeweils zwei im wesentlichen übereinander angeordnete Mischschaufeln durch einen zur Rotationsrichtung angestellten, im wesentlichen vertikal verlaufenden Schaufelträger miteinander verbunden. Mit diesem Schaufelträger, an dem gegebenenfalls auch mehr als zwei übereinander angeordnete Schaufeln angebracht sein können, kann das Mischgut noch in radiale Richtung beschleunigt oder abgebremst werden.

Dies wird eventuell noch dadurch verstärkt, dass die Mischschaufeln (bzw. der sie verbindende Schaufelträger) durch Tragarme an einer zentralen Welle befestigt sind, deren Frontfläche zumindest abschnittweise radial nach außen zunehmend abgeschrägt ist. Auch dies verstärkt eine Mischwirkung in radialer Richtung des ansonsten nur vertikal arbeitenden Mischers.

Um die Mischwirkung weiter zu intensivieren, können wenigstens einzelne Mischschaufeln an ihrer Außenseite außerdem noch mit an der Behälterwand befindlichen Stauelementen kämmen. Durch die im Bereich der Stauelemente auftretende Scherung wird die Mischwirkung stark erhöht.

Dabei kann es sich bei den Stauelementen sowohl um geschlossene Ringelemente handeln als auch um gezahnte Ringelemente, die an der Behälterwand montiert sind. Diese Ringelemente können dabei entweder nur segmentartig über den Umfang des Behälters angeordnet sein oder aber über dessen gesamten Umfang umlaufen.

Eine weitere Verbesserung der Mischwirkung erhält man, wenn an einem Ende der Mischwendeln ein im wesentlichen mit der vertikalen Drehachse fluchtender Scherkopf angeordnet ist, mit dem das zentral um die Drehachse absinkende Mischgut noch einmal geschert wird. Auch eine gewünschte radiale oder axiale Förderung des Mischgutes kann hier beeinflußt werden. Vorteilhafterweise wirkt dieser Scherkopf mit einem Gegenkopf zusammen, der eine unterschiedliche Rotationsgeschwindigkeit und/oder -richtung aufweist.

Weitere Vorteile und Merkmale der Erfindung ergeben sich aus der nachfolgenden Beschreibung eines Ausführungsbeispiels. Dabei zeigt
- Figur 1: eine Schnittansicht einer erfindungsgemäßen Misch- und Auflösemaschine;
- Figur 2: eine Aufsicht auf eine erfindungsgemäße mischende Auflösemaschine;
- Figur 3: eine Prinzipskizze bezüglich der Anordnung von sich aus Mischschaufeln zusammensetzenden Mischwendeln.
- Figur 4: eine Schnittansicht einer speziellen Ausführungsform einer Misch- und Auflösemaschine;
- Figur 5: eine Aufsicht auf eine Misch- und Auflösemaschine gemäß Figur 4.

Figur 1 zeigt eine erfindungsgemäße Misch- und Auflösemaschine in der geschnittenen Seitenansicht.

Man erkennt ein trommelartiges Gehäuse 1 mit einer zylindrischen Form, das durch einen aufgeschraubten Deckel 2 und einen eingeschweißten Boden 3 abgeschlossen wird.

Im Deckel 2 befindet sich dabei eine Zuführöffnung 4 und im Boden 3 eine Ablaßöffnung 5 für das zu mischende Material.

Desweiteren ist im hier dargestellten Beispiel noch eine Zuführlanze 6 dargestellt, mit der dem durch die Zuführöffnung 4 eingefüllten Mischgut gegebenenfalls während des Mischvorganges noch beizumischende Flüssigkeit zugesetzt werden kann.

Im Deckel 2 ist an einer Wellendurchführung 7 eine Welle 8 in das Gehäuse 1 geführt, deren vertikale Drehachse 9 mit der Mittelachse des Gehäuses 1 übereinstimmt.

An dieser Welle 8 sind übereinander zwei nach oben fördernde Mischwendeln befestigt. Mit diesen wird das Mischgut wie mit den strichpunktierten Linien 10 angedeutet im Vertikalmischer umgewälzt: Am Umfangsbereich des Gehäuses 1 wird das Mischgut durch die beiden Mischwendeln nach oben gefördert und sinkt in der Nähe der Welle 8 insbesondere auch aufgrund der Schwerkraft wieder nach unten.

Die Mischwendeln sind, wie in der Figur 2 in der Aufsicht zu erkennen ist, nicht durchgängig sondern sie sind in Umfangsrichtung unterbrochen und setzen sich aus mehreren in Umfangsrichtung nacheinander geschalteten Mischschaufeln 11 bis 13 zusammen. In der Figur 3 ist hierzu schematisch dargestellt, wie die einzelnen Mischschaufeln angeordnet sind. In der Figur 2 ist hierzu eine Null-Linie markiert, ab der ein Winkel α gemessen wird. Mit einem Winkel von α = 0° ist die erste Mischschaufel 11.1 angeordnet, der bei einem Winkel von α = 120° die Mischschaufel 12.1 nachgeordnet ist, der wiederum bei einem Winkel von α = 240° die Mischschaufel 13.1 folgt. Eine kleine Portion Mischgut wird von der ersten Mischschaufel ergriffen und entsprechend axial und radial gefördert und wieder freigegeben. Jede nachfolgende Mischschaufel nimmt dann Teile dieser geförderten Portion auf und fördert und mischt sie weiter.

Jede der genannten Mischschaufeln ist über einen Schaufelträger 17, wie in der Figur 1 zu erkennen ist, mit einer darübersitzenden, leicht in Umfangsrichtung versetzten weiteren Mischschaufel verbunden. Diese sind damit, wie in der Figur 3 zu erkennen ist, als Mischschaufeln 11.2, 12.2 bzw. 13.2 entsprechend an den Umfangspositionen bei Winkeln α von 0°, 120°, 240° angeordnet.

Jede dieser Mischschaufeln weist an ihrem in Drehrichtung nachlaufenden Ende eine nach oben abgewinkelte Anhebekante 18 auf. Durch diese wird eine Portion Mischgut, die von der Mischschaufel angehoben wurde, noch mit einem leichten Impuls nach oben versehen, bevor sie aufgrund der Schwerkraft wieder leicht absinkt und durch die nachfolgende Mischschaufel aufgenommen und wieder weiter nach oben geführt wird.

Wesentlich ist jetzt, dass der dargestellten Mischschaufel 13.2 nicht direkt eine weitere Mischschaufel (im hier dargestellten Beispiel 14.1) folgt sondern dass sich hier in axialer Richtung eine Übergangszone 19 erstreckt, die im hier dargestellten Beispiel mischwendelfrei ist. - Das heißt, dass sich in diesem Bereich das bisher geförderte Mischgut noch einmal beruhigt, bevor es dann durch die nachfolgenden weiteren Mischschaufeln 14.1, 15.1 und 16.1 bzw. dann 14.2, 15.2 und 16.2 aufgenommen wird, die bei Umfangswinkeln von α = 60°, 180° bzw. 300° positioniert sind.

In der Übergangszone 19 kann durch die Zuführlanze 6 dem Mischgut auch noch Flüssigkeit zugesetzt werden, um eine gewünschte Viskosität des gemischten Materials einzustellen. Eine derartige Flüssigkeitszufuhr kann gegebenenfalls aber auch zentral durch die dann hohl ausgeführte Welle 8 erfolgen, oder aber auch von unten, was ebenfalls nicht dargestellt ist.

Es soll hier auch noch darauf hingewiesen werden, dass die angesprochenen Schaufelträger 17 gegenüber der Rotationsrichtung angestellt sind, um einen die Mischung günstig beeinflussenden Mischguttransport in Radialrichtung zu unterstützen. Im hier dargestellten Beispiel sind diese Schaufelträger 17 dabei über Tragarme 20 an der Welle 8 befestigt, die an der in Rotationsrichtung (gemäß Pfeil 21 in Figur 2) vorne liegenden Seite eine radial nach außen zunehmend abgeschrägte Frontfläche 22 aufweisen. Auch hierdurch wird ein Transport des Mischguts radial nach außen unterstützt.

Desweiteren ist noch darauf hinzuweisen, dass die unterste vorhandene Mischschaufel 11.1 mit einem Abstreifer 23 versehen ist, der über den Boden 3 des Gehäuses 1 streift und das sich dort absetzende Mischgut anhebt.

Alles in allem kann mit der insofern beschriebenen Mischvorrichtung Mischgut in kleineren Teilportionen axial und radial gefördert werden, wobei immer eine nachfolgende Mischschaufel Teile der von der vorhergehenden Mischschaufel geförderten Mischgut-Portion aufnimmt und weiterfördert. Diese Umschaufelung sehr kleiner Mischgutportionen erzielt eine schnelle und intensive Durchmischung.

Es sei hier auch noch erwähnt, dass es möglich ist, die beschriebenen zwei, an der Welle 8 in Axialrichtung einander nachgeschalteten Wendeln mit unterschiedlichen Fördervolumen auszustatten, beispielsweise durch unterschiedliche Anstellwinkel der Mischschaufeln 11.1/.2 bis 13.1/.2 bzw. 14.1/.2 bis 16.1./2. Auch eine unterschiedliche Drehrichtung dieser Mischwendeln ist möglich, wobei dann die Welle 8 im oberen Bereich als Hohlwelle ausgeführt sein kann, durch die eine Innenwelle hindurchläuft, mit der die untere Mischwendel angetrieben würde. Es wäre dabei aber auch möglich, die untere Mischwendel mit einem eigenen Antrieb vom Boden 3 aus anzutreiben.

Für Mischaufgaben, bei denen die durch die bisher beschriebenen Mischelemente erreichbare Scherung des Mischgutes nicht mehr ausreicht, um zu einem homogenen Endprodukt zu gelangen, sind in den Figuren 4 und 5 weitere Scherelemente dargestellt, mit denen ein entsprechender erfindungsgemäßer Vertikalmischer zusätzlich ausgestattet werden kann.

Dabei sind an der Wand des zylinderförmigen Gehäuses 1 des Mischbehälters Stauelemente 24 angebracht. Die diesem Stauelement 24 zuarbeitenden Schaufeln 25, die wie auch die oben beschriebenen Mischschaufeln eng entlang der zylindrischen Behälterwand geführt sind, bilden an ihrem radial äußeren Ende mit dem Stauelement 24 einen zusätzlichen Scherspalt der die Mischwirkung für den Vertikalmischer verstärkt. Es können dabei eine oder mehrere Schaufeln 25 mehrere axial übereinander angeordnete Ringe 24 kämmend überfahren. Selbstverständlich können außer insgesamt umlaufenden Ringen auch nur Segmente davon angebracht werden. Wie in der Figur 5 in der unteren Hälfte zu erkennen ist, können die Stauelemente auch als gezahnte Ringe 26 ausgebildet werden, was die Scherwirkung noch einmal besonders verstärkt.

In der Figur 4 ist weiterhin zu erkennen, dass die Welle 8 oberhalb des Deckels 2 fliegend gelagert ist, so dass die Mischwerkswelle mit einem größeren Abstand oberhalb des Behälterbodens 3 endet. An diesem unteren Ende der Welle 8 ist ein Scherkopf 27 angeordnet, der sich zusammen mit der Welle 8 dreht. Dabei kämmt er mit einem Gegenscherkopf 28, der durch eine eigene Antriebswelle 29 in Gegenrichtung angetrieben wird, wobei die Antriebswelle 29 separat durch den Beboden 3 geführt ist. Durch Scherkopf und Gegenscherkopf wird das entlang der Welle 8 wie oben beschrieben absinkende Mischgut über die hier herrschenden Drehzahlunterschiede, Drehrichtungen, Spaltweiten und Durchmesser der Scherköpfe noch einmal zusätzlich gemischt. In diesem Bereich läßt sich auch sehr gut Flüssigkeit zuführen, die hier besonders effektiv eingemischt wird.

Insgesamt stellt die vorliegende Erfindung somit eine effektive Vorrichtung dar, um eine in Vertikalrichtung arbeitende Mischgutaufbereitung zu gewährleisten, bei der höchste Homogenitätsforderungen bei gleichzeitig kurzen Chargenzeiten realisiert werden. Die über die Zonen des Mischers unterschiedlichen Scherwirkungen sind dabei insbesondere von Vorteil, wenn Flüssigkeiten als Mischkomponenten zugegeben werden, da im Bereich der Flüssigkeitszugaben die erhöhte Scherwirkung zu einem schnellen Verteilen dieser Komponenten führt. Da diese erhöhte Schwerwirkung aber nur lokal auftritt, wird die Antriebsleistung insgesamt nicht unnötig erhöht und auch der Verschleiß wird abgesenkt, fragile Feststoffanteile werden nicht zerstört und auch keinen unzulässig hohen Temperaturerhöhungen ausgesetzt.

## Patentansprüche

1. Misch- und Auflösemaschine mit einer um eine vertikale Drehachse (9) umlaufenden, nach oben fördernden Mischwendel (11.1 - 13.2),
**dadurch gekennzeichnet,**
**dass** der Mischwendel (11.1 - 13.2) in axialer Richtung eine zweite Mischwendel (14.1- 16.2) nachgeordnet ist, wobei sich zwischen den Mischwendeln (11.1 - 13.2; 14.1 - 16.2) in axialer Richtung eine Übergangszone (19) erstreckt.

2. Misch- und Auflösemaschine gemäß Anspruch 1,
**dadurch gekennzeichnet,**
**dass** die Übergangszone (19) mischwendelfrei ist.

3. Misch- und Auflösemaschine gemäß Anspruch 1,
**dadurch gekennzeichnet,**
**dass** die beiden Mischwendeln (11.1 - 13.2; 14.1 - 16.2) unterschiedliche axiale Fördermengen aufweisen.

4. Misch- und Auflösemaschine gemäß Anspruch 3,
**dadurch gekennzeichnet,**
**dass** die beiden Mischwendeln (11.1- 13.2; 14.1- 16.2) unterschiedliche Steigungswinkel aufweisen.

5. Misch- und Auflösemaschine gemäß Anspruch 3,
**dadurch gekennzeichnet,**
**dass** die beiden Mischwendeln (11.1- 13.2; 14.1 - 16.2) unterschiedliche Wendelblattbreiten aufweisen.

6. Misch- und Auflösemaschine gemäß Anspruch 3,
**dadurch gekennzeichnet,**
**dass** die beiden Mischwendeln (11.1 - 13.2; 14.1 - 16.2) unterschiedliche Drehgeschwindigkeiten aufweisen.

7. Misch- und Auflösemaschine gemäß Anspruch 1,
**dadurch gekennzeichnet,**
**dass** die beiden Mischwendeln (11.1 - 13.2; 14.1 - 16.2) unterschiedliche Drehrichtungen aufweisen.

8. Misch- und Auflösemaschine insbesondere gemäß dem Oberbegriff von Anspruch 1,
**dadurch gekennzeichnet,**
**dass** die Wendel in Umfangsrichtung unterbrochen ist und sich aus einander in Umfangsrichtung nachgeschalteten Mischschaufeln (11.1, 12.1, 13.1, 11.2, 12.2, 13.2; 14.1, 15.1, 16.1, 14.2, 15.2, 16.2) zusammensetzt.

9. Misch- und Auflösemaschine gemäß Anspruch 8,
**dadurch gekennzeichnet,**
**dass** wenigstens einzelne Mischschaufeln (11.1 - 16.2) an ihren in Drehrichtung nachlaufenden Enden eine nach oben abgewinkelte Anhebekante (18) aufweisen.

10. Misch- und Auflösemaschine gemäß Anspruch 8,
**dadurch gekennzeichnet,**
**dass** im wesentlichen übereinander angeordnete Mischschaufeln (11.1/.2 bis 16.1/.2) durch einen zur Rotationsrichtung angestellten Schaufelträger (17) verbunden sind.

11. Misch- und Auflösemaschine gemäß Anspruch 8,
**dadurch gekennzeichnet,**
**dass** die Mischschaufeln (11.1 - 16.2) durch Tragarme (20) an einer zentralen Welle (8) befestigt sind, deren Frontfläche (22) zumindest abschnittweise radial nach außen zunehmend abgeschrägt ist.

12. Misch- und Auflösemaschine gemäß Anspruch 8,
**dadurch gekennzeichnet,**
**dass** wenigstens einzelne Mischschaufeln (25) an ihrer Außenseite mit an einer Behälterwand (1) befindlichen Stauelementen (24, 26) kämmen.

13. Misch- und Auflösemaschine gemäß Anspruch 12,
**dadurch gekennzeichnet,**
**dass** die Stauelemente geschlossene Ringelemente (24) sind.

14. Misch- und Auflösemaschine gemäß Anspruch 12,
**dadurch gekennzeichnet,**
**dass** die Stauelemente gezahnte Ringelemente (26) sind.

15. Misch- und Auflösemaschine gemäß Anspruch 12,
**dadurch gekennzeichnet,**
**dass** die Stauelemente segmentartig über den Umfang des Behälters angeordnet sind.

16. Misch- und Auflösemaschine gemäß Anspruch 1,
**dadurch gekennzeichnet,**
**dass** an einem Ende der Mischwendeln ein mit der vertikalen Drehachse (9) fluchtender Scherkopf (27) angeordnet ist.

## Claims

1. Mixing and reducing machine with an upwardly conveying mixing spiral (11.1 - 13.2) rotating about a vertical axis of rotation (9), **characterised in that** a second mixing spiral (14.1 - 16.2) is disposed after the mixing spiral (11.1 - 13.2) in the axial direction, whereby a transition zone (19) extends in the axial direction between the mixing spirals (11.1 - 13.2; 14.1 - 16.2).

2. Mixing and reducing machine as claimed in Claim 1, **characterised in that** the transition zone (19) is free of mixing spirals.

3. Mixing and reducing machine as claimed in Claim 1, **characterised in that** the two mixing spirals (11.1 - 13.2; 14.1 - 16.2) have different axial conveyed quantities.

4. Mixing and reducing machine as claimed in Claim 3, **characterised in that** the two mixing spirals (11.1 - 13.2; 14.1-16.2) have different helix angles.

5. Mixing and reducing machine as claimed in Claim 3, **characterised in that** the two mixing spirals (11.1 - 13.2; 14.1 - 16.2) have different spiral blade widths.

6. Mixing and reducing machine as claimed in Claim 3, **characterised in that** the two mixing spirals (11.1 - 13.2; 14.1 - 16.2) have different speeds of rotation.

7. Mixing and reducing machine as claimed in Claim 1, **characterised in that** the two mixing spirals (11. - 13.2; 14.1 - 16.2) have different directions of rotation.

8. Mixing and reducing machine particularly according to the preamble to Claim 1, **characterised in that** the spiral is interrupted in the circumferential direction and is composed of mixing blades (11.1, 12.1, 13.1, 11.2, 12.2, 13.2; 14.1, 15.1, 16.1, 14.2, 15.2, 16.2) disposed one after the other in the circumferential direction.

9. Mixing and reducing machine as claimed in Claim 8, **characterised in that** at least individual mixing blades (11.1 - 16.2) have an upwardly bent lifting edge (18) on their trailing ends in the direction of rotation.

10. Mixing and reducing machine as claimed in Claim 8, **characterised in that** mixing blades (11.1/.2 to 16.1/.2) which are disposed substantially one above the other are connected by a blade carrier (17) which is set to the direction of rotation.

11. Mixing and reducing machine as claimed in Claim 8, **characterised in that** the mixing blades (11.1 - 16.2) are fixed by supporting arms (20) on a central shaft (8), the front face (22) of which is increasingly chamfered in the radially outward direction at least in sections.

12. Mixing and reducing machine as claimed in Claim 8, **characterised in that** at least individual mixing blades (25) mesh on their outer face with baffle elements (24, 26) located on a container wall (1).

13. Mixing and reducing machine as claimed in Claim 12, **characterised in that** the baffle elements are closed ring elements (24).

14. Mixing and reducing machine as claimed in Claim 12, **characterised in that** the baffle elements are toothed ring elements (26).

15. Mixing and reducing machine as claimed in Claim 12, **characterised in that** the baffle elements are disposed in segments over the circumference of the container.

16. Mixing and reducing machine as claimed in Claim 1, **characterised in that** a shearing head (27) which is aligned with the vertical axis of rotation (9) is disposed on one end of the mixing spirals.

## Revendications

1. Machine à mélanger et désagréger avec une hélice mélangeuse (11.1 - 13.2) tournant autour d'un axe de rotation vertical (9) et transportant le produit vers le haut,
**caractérisée en ce que** l'hélice mélangeuse (11.1 - 13.2) est suivie en direction axiale d'une deuxième hélice mélangeuse (14.1 - 16.2), une zone de transition (19) s'étendant en direction axiale entre les hélices mélangeuses (11.1 - 13.2; 14.1 - 16.2).

2. Machine à mélanger et désagréger selon la revendication 1, **caractérisée en ce que** la zone de transition (19) est dépourvue d'hélice mélangeuse.

3. Machine à mélanger et désagréger selon la revendication 1, **caractérisée en ce que** les deux hélices mélangeuses (11.1 - 13.2; 14.1 - 16.2) présentent des quantités transportées axialement différentes.

4. Machine à mélanger et désagréger selon la revendication 3, **caractérisée en ce que** les deux hélices mélangeuses (11.1 - 13.2; 14.1 - 16.2) présentent des angles d'hélice différents.

5. Machine à mélanger et désagréger selon la revendication 3, **caractérisée en ce que** les deux hélices mélangeuses (11.1 - 13.2; 14.1 - 16.2) présentent des largeurs de pale d'hélice différentes.

6. Machine à mélanger et désagréger selon la revendication 3, **caractérisée en ce que** les deux hélices mélangeuses (11.1 - 13.2; 14.1 - 16.2) présentent des vitesses de rotation différentes.

7. Machine à mélanger et désagréger selon la revendication 1, **caractérisée en ce que** les deux hélices mélangeuses (11.1 - 13.2; 14.1 - 16.2) présentent des directions de rotation différentes.

8. Machine à mélanger et désagréger, notamment selon le préambule de la revendication 1, **caractérisée en ce que** l'hélice est interrompue en direction circonférentielle et se compose de pales mélangeuses (11.1, 12.1, 13.1, 11.2, 12.2, 13.2 ; 14.1, 15.1, 16.1, 14.2, 15.2, 16.2) montées en succession en direction circonférentielle.

9. Machine à mélanger et désagréger selon la revendication 8, **caractérisée en ce qu'**au moins certaines pales mélangeuses (11.1 - 16.2) présentent, à leurs extrémités postérieures dans la direction de rotation, un bord de soulèvement (18) qui est coudé vers le haut.

10. Machine à mélanger et désagréger selon la revendication 8, **caractérisée en ce que** des pales mélangeuses (11.1/.2 à 16.1/.2) disposées essentiellement en superposition sont reliées par un support de pales (17) incliné par rapport à la direction de rotation.

11. Machine à mélanger et désagréger selon la revendication 8, **caractérisée en ce que** les pales mélangeuses (11.1 - 16.2) sont fixées sur un arbre central (8) par des bras porteurs (20) dont la face frontale (22) présente au moins sectoriellement un chanfreinage augmentant radialement vers l'extérieur.

12. Machine à mélanger et désagréger selon la revendication 8, **caractérisée en ce qu'**au moins certaines pales mélangeuses (25) sont en prise sur leur côté extérieur avec des éléments d'accumulation (24, 26) situés sur une paroi de récipient (1).

13. Machine à mélanger et désagréger selon la revendication 12, **caractérisée en ce que** les éléments d'accumulation sont des éléments annulaires fermés (24).

14. Machine à mélanger et désagréger selon la revendication 12, **caractérisée en ce que** les éléments d'accumulation sont des éléments annulaires dentés (26).

15. Machine à mélanger et désagréger selon la revendication 12, **caractérisée en ce que** les éléments d'accumulation sont disposés en segments sur la circonférence du récipient.

16. Machine à mélanger et désagréger selon la revendication 1, **caractérisée en ce qu'**une tête de cisaillement (27), alignée avec l'axe de rotation vertical (9), est disposée à une extrémité des hélices mélangeuses.
